# EUROPÄISCHE PATENTSCHRIFT

(11) **EP 1 846 165 B1**
(45) Veröffentlichungstag und Bekanntmachung des Hinweises auf die Patenterteilung: **22.05.2013**
(21) Anmeldenummer: 06707939.2
(22) Anmeldetag: 31.01.2006
(51) Int. Cl.: B01L 9/00, B01L 3/00

(54) **MALDI-CHIPHALTER**
MALDI CHIP HOLDER
SUPPORT DE PUCE MALDI

(30) Priorität: 01.02.2005 DE 202005001641 U
(43) Veröffentlichungstag der Anmeldung: 24.10.2007
(73) Patentinhaber: Qiagen GmbH, 40724 Hilden (DE)
(72) Erfinder: REIHS, Karsten, 50968 Köln (DE); ADELS, Udo, 52355 Düren (DE); STEFFEN, Guido, 53937 Schleiden (DE)
(74) Vertreter: Brosch, Oliver
(86) Internationale Anmeldenummer: PCT/EP2006/050573
(87) Internationale Veröffentlichungsnummer: WO 2006/082193

(56) Entgegenhaltungen:
- WO-A-01/96880
- US-A- 5 592 289
- US-A1- 2001 018 031
- US-B1- 6 825 478

## Beschreibung

Die vorliegende Erfindung betrifft einen Halter für einen MALDI-Chip, der eine gebrochenen Eckkontur aufweist, mit einer ersten und einer zweiten jeweils angefasten Anlagefläche und einem beweglichen Fixierungsmittel, das mit der gebrochenen Eckkontur zusammenwirkt und das den MALDI-Chip gegen die Anlageflächen vorspannt. Des weiteren betrifft die vorliegende Erfindung ein MALDI-Chip und ein System bestehend aus dem Halter und dem MALDI-Chip.

Für die Analyse von Proben beispielsweise in der Wirkstoffchemie oder in der biologischen Forschung und Produktion hat sich vermehrt die Massenspektrometrie durchgesetzt. Für die Analyse von in den Proben befindlichen Biomolekülen wird vorzugsweise die Massenspektrometrie mit Ionisierung durch Matrix-unterstützte Laserdesorption und Ionisierung (MALDI) eingesetzt.

Bei dem MALDI-Verfahren werden insbesondere Biomoleküle und/oder biologisches Material in Form eines Flüssigkeitstropfens auf einen sogenannten MALDI-Matrix-Punkt dosiert, beispielsweise pipettiert, und getrocknet. Die sich dabei bildenden Kristalle werden beispielsweise mit einem MALDI-TOF Massenspektrometer im linearen- oder im Reflektor-Betrieb untersucht. Details zu diesem Verfahren können Nordhoff et. al. " MALDI-MS as a new method for the analysis of nucleic acid (DNA and RNA) with molecular masses up to 150,000 Dalton, Application of modern mass spectrometric methods to plant science research, Oxford University press, (1996) Seite 86- 101 entnommen werden, das hiermit als Referenz eingeführt wird und somit als Teil der Offenbarung gilt.

Bei dem MALDI-Verfahren werden teilweise mehr als 200 MALDI-Matrixpunkte auf einen Probenträger - im folgenden als MALDI-Chip bezeichnet - aufgebracht, die dann analysiert werden müssen. Der Fachmann versteht, dass sowohl das Aufbringen der Proben als auch die spätere Analyse aufgrund der Vielzahl von MALDI-Matrixpunkten, die auf einem vergleichsweise kleinen Raum angeordnet sind, eine sehr hohe Präzision u.a eine sehr präzise Positionierung des MALDI-Chips erfordert.

Es war daher die Aufgabe der vorliegenden Neuerung, einen Halter zur Verfügung zu stellen, auf dem ein MALDI-Chip sehr exakt und reproduzierbar positioniert werden kann.

Gelöst wird die Aufgabe mit einem Halter gemäß'Schutzanspruch 1. Bevorzugte Ausführungsform des Erfindungsgemäßen Halters sind in den Ansprüchen 2 bis 11 beansprucht.

Es war für den Fachmann überaus erstaunlich und nicht zu erwarten, dass mit dem erfindungsgemäßen Halter ein MALDI-Chip sehr exakt und reproduzierbar positioniert werden kann, so dass die Dosierung der zu analysierenden Substanzen und/oder die nachfolgenden Analysen sehr exakt durchgeführt werden können. Der erfindungsgemäße Halter ist einfach und kostengünstig herzustellen und einzusetzen. Selbst durch Ablagerungen auf dem Halter wird die exakte Lage der MALDI-Chips nicht beeinträchtigt.

Der Halter eignet sich zur Halterung von MALDI-Chips mit einer gebrochenen, d.h. abgeflachten Eckkontur.

Erfindungsgemäß weist der Halter eine erste und eine zweite Anlagefläche auf, die vorzugsweise rechtwinklig zueinander angeordnet sind und an denen der MALDI-Chip anliegt. Des weiteren weist der erfindungsgemäße Halter ein Fixierungsmittel auf, mit dem der MALDI-Chip in Anlage mit den Anlageflächen fixierbar ist. Erfindungsgemäß wird der MALDI-Chip durch das Fixierungsmittel gegen die Anlageflächen vorgespannt. Dies hat den Vorteil, dass sich selbst bei mechanischen Einflüssen wie beispielsweise Vibrationen oder Temperatureinflüssen, der MALDI-Chip permanent in Anlage mit der ersten und der zweiten Anlagefläche befindet, so dass seine Position in einer Ebene zumindest eindeutig definiert ist. Weiterhin erfindungsgemäß wirkt das Fixierungsmittel mit der gebrochenen Eckkontur zusammen.

Der Halter weist eine Auflagefläche auf, auf der der MALDI-Chip aufliegt.

Die Anlageflächen sind des erfindungsgemäßen Halters so angefast, dass der MALDI-Chip, insbesondere, wenn er unter Vorspannung steht, gegen die Auflage vorgespannt ist. Dies hat den Vorteil, dass die räumliche Position des MALDI-Chips auf dem Erfindungsgemäßen Halter eindeutig bestimmt ist und der MALDI-Chip immer in einer eindeutigen Position gehalten wird.

In einer bevorzugten Ausführungsform des erfindungsgemäßen Halters weist auch das Fixierungsmittel eine Anlagefläche auf, die mit dem MALDI-Chip zusammenwirkt und vorzugsweise komplementär zu einer Eckkontur des MALDI-Chips ist. Vorzugsweise ist auch diese Anlagefläche angefast, so dass der MALDI-Chip auch von dieser Anlagefläche gegen die Auflagefläche des Halters gedrückt wird.

Als Fixierungsmittel eignet sich jedes dem Fachmann geläufige Fixierungsmittel. Vorzugsweise handelt es sich bei dem Fixierungsmittel jedoch um einen Schieber. Vorzugsweise weist dieser Schieber eine Feder auf, die ihn in Richtung der Anlageflächen vorspannt.

Vorzugsweise ist mindestens eine Anlagefläche des Halters mindestens teilweise mit einem elektrisch sehr gut leitenden Material, das besonders bevorzugt nicht korrodiert überzogen. Beispielweise handelt es sich bei dem Material um Gold.

In einer weiteren bevorzugten Ausführungsform der vorliegenden Erfindung weist die Auflagefläche eine Ausnehmung, insbesondere eine Bohrung, auf. Durch diese Bohrung wird das Entfernen des MALDI-Chips nach erfolgter Analyse erleichtert.

Weiterhin bevorzugt ist an der der Auflagefläche gegenüberliegenden Seite des Halters ein oder mehrere Federmittel angeordnet, mit denen der Halter gegenüber dem Analysengerät vorspannbar ist.

Außerdem bevorzugt weist der Halter einen Hebel auf, der von einer verriegelnden in eine entriegelnde Stellung reversibel überführbar ist. Vorzugsweise ist der Hebel in beiden Stellungen rastend vorgesehen. In der verriegelten Stellung verdeckt der Hebel vorzugsweise die Ausnehmung in der Auflagefläche und blockiert weiterhin bevorzugt das Fixierungsmittel. Beide Maßnahmen verhindern, dass der MALDI-Chip ungewollter weise aus dem Halter entfernt wird. In der entriegelten Stellung ist die Öffnung in der Auflagefläche frei zugänglich und das Fixierungsmittel entriegelt, so dass der MALDI-Chip von dem Halter lösbar ist.

Ein weiterer Gegenstand der vorliegenden Erfindung ist ein Maldi-Chip aufweisend einen vergoldeten Randbereich.

Vorzugsweise sind der vergoldete Randbereich und der Analysenbereich durch eine Leiterbahn miteinander verbunden.

Ein noch weiterer Gegenstand der vorliegenden Erfindung ist ein System bestehend aus dem erfindungsgemäßen Halter und dem erfindungsgemäßen Maldi-Chip.

Im Folgenden wird die Neuerung anhand der Figuren 1 bis 6 erläutert. Diese Erläuterungen sind lediglich beispielhaft und schränken den allgemeinen Neuerungsgedanken nicht ein.
Figur 1 zeigt schematisch einen MALDI-Chip.
Figuren 2a und 2b zeigen jeweils den erfindungsgemäßen Halter in zwei Zuständen.
Figur 3 zeigt einen Schnitt durch den erfindungsgemäßen Halter.
Figur 4 zeigt den Schieber des erfindungsgemäßen Halters im Zusammenspiel mit dem Hebel.
Figur 5 zeigt den erfindungsgemäßen Halter mit einem MALDI-Chip.
Figur 6 zeigt die Unterseite des Halters.

Figur 1 zeigt einen MALDI-Chip 6, der eine Vielzahl von Punkten 12 aufweist, auf die eine MALDI-Matrix dosierbar ist. Der MALDI-Chip weist an seiner oberen linken Ecke eine abgeflachte Eckkontur 8 auf, wobei der Fachmann erkennt, das die Eckkontur auch anders gestaltet sein kann.

**Figur 2a** zeigt den erfindungsgemäßen Halter 1 im den MALDI-Chip fixierenden Zustand, wobei der MALDI-Chip aus Anschauungsgründen weggelassen wurde. Der Halter 1 weist eine erste und eine zweite Anlagefläche 2, 3 auf, an denen der MALDI-Chip 6 (in dieser Figur nicht dargestellt) anliegt. Zwischen den Anlageflächen 2, 3 ist eine Ausnehmung 10 angeordnet, die zum einen zur Bearbeitung der Anlageflächen 2, 3 benötigt wird, die aber auch verhindert, dass der MALDI-Chip lediglich an seinem Eckpunkt anliegt. Des weiteren weist die erfindungsgemäße Halterung eine Auflagefläche 5 auf, auf der der MALDI-Chip 6 aufliegt. Mittels des Schiebers 4, der gemäß der durch den Doppelpfeil 9 gekennzeichneten Richtungen bewegbar ist und der mit einer Feder (nicht dargestellt) in Richtung der Anlageflächen 2,3 vorgespannt ist, wird der MALDI-Chip gegen die Anlageflächen 2,3 gedrückt. Durch die Anlage des MALDI-Chips an den Anlageflächen 2,3 ist seine Lage in der Papierebene eindeutig bestimmt. Die obere Darstellung zeigt den Schieber von oben d.h von der Seite auf der der MALDI-Chip aufliegt. Der Schieber 4 befindet sich in seiner vorderen d.h. in einer den MALDI-Chip fixierenden Position. Deutlich ist die Ausnehmung 15 in der Auflagefläche 5 zu erkennen, die im MALDI-Chip fixierenden Zustand von hinten von dem Hebel 14 abgedeckt wird. Die untere Darstellung zeigt den Halter 1 von unten. Der Hebel 14 liegt an dem Halter an und verdeckt die Ausnehmung 15. In dieser Position verhindert der Hebel zum einen, dass ein Gegenstand durch die Ausnehmung 15 gesteckt wird, die den MALDI-Chip aus seiner Fixierung drückt. Des weiteren wird von dem Hebel 14 der Schieber 4 blockiert, so dass dieser nicht in ein rückgezogene Stellung überführbar ist.

**Figur 2b** zeigt den Halter gemäß Figur 2a in der hinteren entriegelnden Stellung des Schiebers, in der der MALDI-Chip entnommen bzw. ein neuer MALDI-Chip in den Halter eingelegt werden kann. Der Hebel 14 ist in dieser Stellung im wesentlichen senkrecht zum Halter angeordnet und gibt dadurch die Öffnung 15 frei. Des weiteren wird die Verriegelung des Schiebers 4 durch den Hebel aufgehoben.

**Figur 3** zeigt den MALDI-Chip 6 in seiner exakt fixierten Position. In dieser Darstellung ist erkennbar, dass die Anlageflächen 2,3 angefast sind, so dass die Federkraft des Fixierungsmittels 4 an den Anlageflächen 2,3 auch eine abwärts gerichtete, durch den Pfeil 11 symbolisierte Bewegung induziert, mit der der MALDI-Chip 6 permanent in Anlage mit der Auflagefläche 5 gehalten wird, wodurch sichergestellt ist, dass der MALDI-Chip 6 auch räumlich eindeutig auf dem Halter positioniert ist.

**Figur 4** zeigt den Schieber des Erfindungsgemäßen Halters, der eine Anlagefläche 7 aufweist, die der Eckkontur 8 des MALDI-Chips 6 entspricht. Auch die Anlagefläche 7 ist angefast, so dass der MALDI-Chip auch von dieser Fläche gegen die Auflagefläche gedrückt wird. Der Hebel 14, der hier in der verriegelnden Stellung dargestellt ist, berührt den Schieber 4 in dieser Stellung nicht. Der Schieber 4 hat in dieser Stellung Kontakt zu der Eckkontur 8 des MALDI-Chips 6 und drückt diesen an die Anlageflächen 2,3.

**Figur 5** zeigt wie ein MALDI-Chip in den Erfindungsgemäßen Halter eingelegt wird. Dafür wird zunächst einmal der Schieber 4 nach rechts unten bewegt und in dieser Stellung arretiert. Danach wird der MALDI-Chip so in den Halter eingelegt, dass die abgeflachte Eckkontur 8 in Richtung des Schiebers zeigt. Sobald der MALDI-Chip 6 in dem Halter liegt, wird der Schieber umgelegt und drückt aufgrund der Kraft der vorhandenen Feder (nicht dargestellt) den MALDI-Chip so in die obere linke Ecke, dass er an den Anlageflächen 2, 3 anliegt.

**Figur 6** zeigt die Unterseite des Halters, die Blattfedern 13 aufweist, die den Halter gegen das Analysengerät vorspannen und einen guten elektrischen Kontakt zum Analysengerät sicherstellen.

### Bezugszeichen

| | |
|---|---|
| 1 | Halter |
| 2,3 | Anlageflächen |
| 4 | Fixierungsmittel |
| 5 | Auflagefläche |
| 6 | MALDI-Chip |
| 7 | Anlagefläche |
| 8 | Eckkontur |
| 9 | Doppelpfeil, Bewegung des Schiebers |
| 10 | Ausnehmung |
| 11 | Pfeil, Richtung der Andrückkraft in Richtung der Auflagefläche |
| 12 | Punkte, auf die die MALDI-Matrix dosierbar sind |
| 13 | Federmittel, Blattfeder |
| 14 | Hebel (in geschlossener und in offener Stellung einrastbar |
| 15 | Ausnehmung, Bohrung |
| 16 | Leiterbahn |
| 17 | vergoldeter Randbereich |

## Patentansprüche

1. Halter (1) für einen MALDI-Chip (6), der eine gebrochene Eckkontur (8) aufweist, mit einer ersten und einer zweiten jeweils angefasten Anlagefläche (2, 3) und einem beweglichen Fixierungsmittel (4), das mit der gebrochenen Eckkontur zusammenwirkt und dadurch den MALDI-Chip (6) gegen die Anlageflächen (2, 3) vorspannt, wobei er eine Auflagefläche (5) aufweist und **dadurch gekennzeichnet, dass** die Anlageflächen (2, 3) so angefast sind, dass der MALDI-Chip (6) gegen die Auflagefläche (5) vorgespannt ist.

2. Halter nach Anspruch 1, **dadurch gekennzeichnet, dass** das Fixierungsmittel (4) eine Anlagefläche (7) aufweist, deren Kontur komplementär zu der Eckkontur (8) des MALDI-Chips ist.

3. Halter nach Anspruch 2, **dadurch gekennzeichnet, dass** die Anlageflächen (7) so angefast sind, dass der MALDI-Chip permanent auf der Auflagefläche (5) aufliegt.

4. Halter nach einem der voranstehenden Ansprüche, **dadurch gekennzeichnet, dass** das Fixierungsmittel ein Schieber (4) ist.

5. Halter nach Anspruch 4, **dadurch gekennzeichnet**, der Schieber (4) eine Feder aufweist, die ihn in Richtung der Anlageflächen (2, 3) vorspannt.

6. Halter nach einem der voranstehenden Ansprüche, **dadurch gekennzeichnet, dass** die Anlageflächen zumindest teilweise mit einem elektrisch sehr gut leitenden Material, vorzugsweise Gold, überzogen sind.

7. Halter nach einem der voranstehenden Ansprüche, **dadurch gekennzeichnet, dass** er in der Auflagefläche (5) eine Bohrung (15) aufweist.

8. Halter nach einem der voranstehenden Ansprüche, **dadurch gekennzeichnet, dass** an der der Auflagefläche (5) gegenüberliegenden Seite (16) des Halters Federmittel (13) angeordnet sind.

9. Halter nach einem der voranstehenden Ansprüche, **dadurch gekennzeichnet, dass** er einen Hebel (14) aufweist, der von einer verriegelnden in eine entriegelnde Stellung reversibel überführbar ist.

10. System bestehend aus einem Halter gemäß einem der Ansprüche 1 - 9 und einem Maldi-Chip.

## Claims

1. A holder (1) for a MALDI chip (6), having a broken corner contour (8), comprising a first and a second respectively chamfered abutting surface (2, 3) and a movable fixing means (4), which interacts with the broken corner contour (8) and thereby prestresses the MALDI chip (6) against the abutting surfaces (2, 3), wherein the holder has a bearing surface (5), **characterized in that** the abutting surfaces (2, 3) are chamfered in such a way that the MALDI chip (6) is prestressed against the bearing surface (5).

2. The holder as claimed in claim 1, **characterized in that** the fixing means (4) has an abutting surface (7), the contour of which is complementary to the corner contour (8) of the MALDI chip (6).

3. The holder as claimed in claim 2, **characterized in that** the abutting surfaces (7) are chamfered in such a way that the MALDI chip bears permanently on the bearing surface (5).

4. The holder as claimed in one of the preceding claims, **characterized in that** the fixing means is a slider (4).

5. The holder as claimed in claim 4, **characterized in that** the slider (4) has a spring that prestresses it in the direction of the abutting surfaces (2, 3).

6. The holder as claimed in one of the preceding claims, **characterized in that** the abutting surfaces are at least partly coated with a material having a very good electrical conductivity, preferably gold.

7. The holder as claimed in one of the preceding claims, **characterized in that** it has a bore (15) in the bearing surface (5).

8. The holder as claimed in one of the preceding claims, **characterized in that** spring means (13) are arranged on the opposite side (16) of the holder to the bearing surface (5).

9. The holder as claimed in one of the preceding claims, **characterized in that** it has a lever (14) that is reversibly transferrable from a locking to an unlocking position.

10. A system comprising a holder as claimed in one of claims 1 to 9 and a MALDI chip.

## Revendications

1. Support (1) pour une puce MALDI (6) ayant un contour de coin discontinu (8), avec une première et une seconde surface d'appui chanfreinée (2, 3) et un moyen de fixation mobile (4), qui en coopérant avec le contour de coin discontinu sollicite la puce MALDI (6) contre les surfaces d'appui (2, 3), comprenant une surface de support (5) et **caractérisé en ce que** les surfaces d'appui (2, 3) sont chanfreinées de telle sorte que la puce MALDI (6) est sollicitée contre la surface de support (5).

2. Support selon la revendication 1, **caractérisé par** le moyen de fixation (4) comprenant une surface d'appui (7), dont le contour est complémentaire au contour de coin de la puce MALDI.

3. Support selon la revendication 2, **caractérisé par** les surfaces d'appui (7) étant chanfreinées de telle sorte que la puce MALDI repose en permanence sur la surface de support (5).

4. Support selon l'une quelconque des revendications précédentes, **caractérisé par** le moyen de fixation étant un coulisseau (4).

5. Support selon la revendication 4, **caractérisé par** le coulisseau (4) comprenant un ressort qui le sollicite dans la direction des surfaces d'appui (2, 3).

6. Support selon l'une quelconque des revendications précédentes, **caractérisé par** les surfaces d'appui étant au moins partiellement revêtues d'un matériau très bon conducteur d'électricité, de préférence d'or.

7. Support selon l'une quelconque des revendications précédentes, **caractérisé par** le support comprenant un alésage (15) dans la surface de support (5).

8. Support selon l'une quelconque des revendications précédentes, **caractérisé en ce que** des moyens élastiques (13) sont disposés sur le côté du support opposé à la surface de support (5).

9. Support selon l'une quelconque des revendications précédentes, **caractérisé en ce qu'**il comprend un levier (14), qui est transférable d'une manière réversible d'une position de verrouillage dans une position de déverrouillage.

10. Système constitué d'un support selon l'une quelconque des revendications 1 à. 9 et une puce MALDI.
